# EUROPÄISCHE PATENTSCHRIFT

(11) **EP 0 971 605 B1**
(45) Veröffentlichungstag und Bekanntmachung des Hinweises auf die Patenterteilung: **11.06.2003**
(21) Anmeldenummer: 99906213.6
(22) Anmeldetag: 01.02.1999
(51) Int. Cl.: A43B 13/14, A43B 21/24, A43B 5/16

(54) **SCHUH, INSBESONDERE SPORT- ODER TANZSCHUH**
SHOE, ESPECIALLY SPORTS OR DANCING SHOE
CHAUSSURE, NOTAMMENT CHAUSSURE DE SPORT OU DE DANSE

(30) Priorität: 31.01.1998 DE 29801638 U
(43) Veröffentlichungstag der Anmeldung: 19.01.2000
(73) Patentinhaber: Freddy S.P.A., 16043 Chiavari (IT)
(72) Erfinder: SORDI, Luca, I-16043 Chiavari (IT)
(74) Vertreter: Gritschneder, Martin, Dipl.-Phys.
(86) Internationale Anmeldenummer: EP9900621
(87) Internationale Veröffentlichungsnummer: WO99038404

(56) Entgegenhaltungen:
- GB-A- 2 243 530
- US-A- 3 290 801

## Beschreibung

Die Erfindung betrifft einen Schuh, insbesondere Sport- oder Tanzschuh, dessen Sohle einen Ballenbereich und einen Absatz aufweist, wobei der Absatz einen offenen Mittelbereich unter der Ferse hat, der durch ein Brückenelement überbrückt ist.

Ein solcher Schuh ist aus GB-A-2 243 530 bekannt, wobei das Brückenelement aus einem nachgiebigen Material besteht, z.B. aus einem Kunststoffgewebe. Insbesondere für Sport und zum Tanzen wäre es wünschenswert, einen Schuh mit größerem Dämpfungsvermögen und besserer Seitenstabilität zu haben.

Der Erfindung liegt daher die Aufgabe zugrunde, einen Schuh mit höherem Dämpfungsvermögen und größerer Seitenstabilität zu schaffen.

Erfindungsgemäß wird diese Aufgabe dadurch gelöst, dass das Brückenelement steif ist.

Durch die Steifheit des Brückenelements wird das Körpergewicht auf den inneren Randbereich des Absatzes konzentriert und werden durch das Brückenelement kaum Kräfte in horizontaler Richtung in den Absatz eingeleitet.

Die Breite oder Querabmessung des offenen Mittelbereichs beträgt etwa 2 bis 3 cm. Vorzugsweise erstreckt sich der offene Mittelbereich des Absatzes bis zum vorderen Rand des Absatzes, so dass dieser insgesamt eine nach vorne offene U-oder C-Form mit einem Außenrand, einem Innenrand und einem vorderen Rand hat.

Vorzugsweise überdeckt das Brückenelement nicht den gesamten Absatz, sondern bleibt auf den Seiten und am hinteren Ende, d.h. längs des Außenrandes, ein Randbereich des Absatzes frei.

Der Überlappungsbereich zwischen dem Innenrand und dem steifen Brückenelement kann ca. 1 cm betragen.

In der Ausführung als Tanz-Schuh hat bei dem erfindungsgemäßen Schuh der Absatz vorzugsweise eine nach vorne offene C- oder U-Form und erstreckt sich das Brückenelement bis zum vorderen Rand des Absatzes und überdeckt damit die gesamte offene Innenfläche der U- oder C-Form einschließlich eines Überlappungsbereichs von etwa 1 cm Breite. Der Ballenbereich der Sohle ist nicht unmittelbar mit dem Absatz verbunden, sondern beide Sohlenteile sind jeweils für sich mit dem Oberteil des Schuhs verbunden. Der Ballenbereich der Sohle hat dabei die übliche etwas ovale Form mit querverlaufenden Nuten, so daß der vordere Teil des Schuhs um mehrere querverlaufende Achsen abrollt. Der Absatz und der Ballenbereich sind vorzugsweise aus Polyurethan pressgeformt. Wildlederstreifen sind in die Unterseite des Ballenbereichs eingelassen und festgenäht.

In der Ausführungsform als Sportschuh hat bei dem erfindungsgemäßen Schuh der Absatz vorzugsweise ebenfalls eine nach vorne offene U- oder C-Form, wobei das Brückenelement jedoch über die Vorderkante des Absatzes hinaus bis zum Ballenbereich der Sohle geführt ist, sich dort stark verbreitert und etwa das hintere Drittel des Ballenbereichs überdeckt. Der Ballenbereich der Sohle kann dabei ebenfalls U- oder C-Form haben und sich nach hinten öffnen. Der Überlappungsbereich zwischen dem Brückenelement und dem Ballenbereich der Sohle ist dabei vorzugsweise wesentlich größer. Bei dieser Ausführungsform fungiert das Brückenelement zugleich als Gelenk der Sohle. Der Absatz und der Ballenbereich der Sohle bestehen zweckmäßig aus EVA (Ethylenvinylacetat) hoher Dichte, und werden vorzugsweise pressgeformt.

Das Brückenelement besteht in beiden Ausführungsformen vorzugsweise aus einem sehr steifen und harten Kunststoff und kann jeweils in der Mitte, d.h. unterhalb der Ferse und gegebenenfalls in der Mitte des Ballenbereichs nach unten verdickt sein. Auf der Oberseite ist das Brückenelement glatt und eben. Das Brückenelement kann aus faserverstärktem Kunststoff bestehen und ebenfalls pressgeformt werden.

Der Rand des Absatzes und auch des Ballenbereichs der Sohle sind am äußeren Rand nach oben gezogen und sind auch in diesem Bereich mit dem Oberteil des Schuhs verbunden. Das Oberteil des Schuhs besteht im allgemeinen aus Kunststoffgewebe und/oder Kunst- oder Naturleder und ist bis zu oder über die Knöchel geführt.

Zwei Ausführungsbeispiele der Erfindung werden nachfolgend anhand der Zeichnung erläutert. Es zeigen:
- Fig. 1: die Sohle der Tanz-Ausführungsform des Schuhs in einer auseinandergezogenen Darstellung;
- Fig. 2: die Sohle der Tanz-Ausführungsform in einer Ansicht von unten;
- Fig. 3: die Sohle mit dem Fuß des Benutzers im Vertikalschnitt;
- Fig. 4: den Fuß des Benutzers mit dem Schuh in einem horizontalen Schnitt;
- Fig. 5: die Sohle der Sport-Ausführungsform des Schuhs in einer auseinandergezogenen Darstellung und
- Fig. 6: die Sohle der Sport-Ausführungsform in einer Ansicht von unten.

Die Fig. 1 bis 4 zeigen die Tanz-Ausführungsform des Schuhs. Fig. 1 zeigt nur die Sohle 10. Sie enthält einen Absatz 12 und einen Ballenbereich 14.

Der Absatz 12 ist U-förmig, wobei die Öffnung der U-Form nach vorne zeigt. Die Öffnung wird durch ein Brückenelement 16 auf der Oberseite des Absatzes 12 abgedeckt. Der Rand des Brückenelements 16 überlappt dabei den Innenrand des Absatzes 12 in einer Breite von etwa 1 Zentimeter. In diesem Bereich ist der Innenrand 18 des Absatzes 12 entsprechend der Materialstärke des Randes des Brückenelements 16 vertieft, so daß der Absatz 12 und das Brückenelement 16 in verbundenem Zustand eine ebene Oberfläche haben. An der Vorderkante sind der Absatz 12 und das Brückenelement 16 bündig. Die Vorderkante des Absatzes 12 weist eine nach oben gerichtete Abschrägung 20 auf.

Der Ballenbereich 14 besteht zwar aus dem gleichen Material wie der Absatz 12 ist jedoch von diesem getrennt. In dem Ballenbereich 14 sind Querstreifen 22 (Fig. 2) aus weichem Wildleder eingelassen und angenäht. Zwischen diesen Querstreifen 22 sind Nuten 24 vorhanden, um dem Schuh gute Abrolleigenschaften zu geben.

Absatz 12 und Ballenbereich 14 sind aus Polyurethan pressgeformt.

An das im einzelnen nicht dargestellte Oberteil des Schuhs sind auf der Unterseite der Ballenbereich 14 und der Absatz 12 angeklebt und angenäht (Fig. 2). Neopren-Streifen 26 sind zwischen dem Absatz 12 und dem Ballenbereich 14 auf der Unterseite eingesetzt, um diesem Bereich besondere Flexibilität zu geben.

Wie insbesondere in Fig. 3 und 4 erkennbar ist liegt das Brückenelement 16 im wesentlichen unter dem Fersenknochen des Benutzers. Durch den Überlappungsbereich zwischen Brückenelement 16 und Absatz 12 wird das Gewicht des Benutzers gleichmäßig auf den Bereich nahe dem Innenrand der U-Form konzentriert, wodurch sich eine vorteilhafte Dämpfungscharakteristik des Schuhs ergibt. Der Druck ist dadurch größer als bei einem Absatz ohne freien Mittelbereich. Durch die hohe Dichte des Absatzmaterials kann dieses den Druck elastisch aufnehmen. Der Absatz 12 ist dabei gleichförmig aus dem Material hoher Dichte, zweckmäßig Polyurethan, pressgeformt, wodurch er seitlich gerichtete Kräfte besonders gut aufnehmen kann, ohne sich übermäßig zu verformen. Hierdurch bietet der Schuh eine besondere Seitenstabilität. In Verbindung mit der großen Breite des Absatzes 12 ergibt sich dadurch eine besondere Widerstandsfähigkeit gegen Kippen des Fußes, wie dies in Fig. 3 zu sehen ist.

Die Fig. 5 und 6 zeigen die Sport-Ausführungsform des Schuhs. Der Absatz 12 ist im wesentlichen genauso ausgebildet wie bei der Tanz-Ausführungsform der Fig. 1 und 2. Das Brückenelement 16 ist wesentlich länger als bei der Ausführungsform der Fig. 1 und 2. Es ist bis zum Ballenbereich 14 verlängert, so daß es nicht nur die Öffnung oder den Einschnitt der U-Form des Absatzes 12 überdeckt, sondern auch mit dem hinteren Drittel des Ballenbereichs 14 verklebt ist. Das Brückenelement 16 verbindet den Absatz 12 mit dem Ballenbereich 14.

Der Absatz 12 und der Ballenbereich 14 sind aus EVA pressgeformt und können eine Auflage aus einer üblichen Kautschukoder Gummimischung haben.

Wie in den Fig. 3 und 4 gezeigt kommt auch bei dieser Ausführungsform die Ferse über der Öffnung der U-Form und dem Brückenelement 16 zu liegen und ergibt sich aus den in Verbindung mit diesen Figuren gegebenen Erläuterung eine bessere Dämpfungscharakteristik und Seitenstabilität.

## Patentansprüche

1. Schuh mit einer Sohle (10), die einen Ballenbereich (14) und einen Absatz (12) aufweist, wobei der Absatz (12) einen offenen Mittelbereich unter der Ferse hat, der durch ein Brückenelement (16) überbrückt ist, **dadurch gekennzeichnet, daß** das Brückenelement (14) steif ist.

2. Schuh nach Anspruch 1, **dadurch gekennzeichnet, daß** sich der offene Mittelbereich des Absatzes (12) bis zur Vorderkante des Absatzes (12) erstreckt, so daß dieser U-oder C-förmig ist.

3. Schuh nach Anspruch 1 oder 2, **dadurch gekennzeichnet, daß** sich der Randbereich des Brückenelements mit dem Innenrand des Absatzes (12) überlappt.

4. Schuh nach Anspruch 3, **dadurch gekennzeichnet, daß** die Überlappung etwa 1 cm breit ist.

5. Schuh nach einem der Ansprüche 1 bis 4, **dadurch gekennzeichnet, daß** der Ballenbereich (14) der Sohle (10) von dem Absatz (12) getrennt ist und daß beide ohne unmittelbare Verbindung miteinander mit dem Oberteil des Schuhs verbunden sind.

6. Schuh nach Anspruch 5, **dadurch gekennzeichnet, daß** der Absatz (12) aus Polyurethan hoher Dichte pressgeformt ist.

7. Schuh nach einem der Ansprüche 1 bis 4, **dadurch gekennzeichnet, daß** sich das Brückenelement (16) bis zum Ballenbereich (14) erstreckt und etwa mit einem Drittel davon überlappt.

8. Schuh nach Anspruch 7, **dadurch gekennzeichnet, daß** der Absatz (12) durch Formpressen aus EVA hergestellt ist und eine hohe Dichte und einen hohen Elastizitätsmodul aufweist.

## Claims

1. Shoe with a sole (10) which has a ball section (14) and a heel (12), the heel (12) having an open middle section under the heel of the foot which is bridged by abridging element (16), **characterized in that** the bridging element (14) is rigid.

2. Shoe according to claim 1, **characterized in that** the open middle section of the heel (12) reaches as far as the front edge of the heel (12) so that this is U- or C-shaped.

3. Shoe according to claim 1 or 2, **characterized in that** the edge section of the bridging element overlaps with the inner edge of the heel (12).

4. Shoe according to claim 3, **characterized in that** the overlap is approximately 1 cm wide.

5. Shoe according to one of claims 1 to 4, **characterized in that** the ball section (14) of the sole (10) is separated from the heel (12) and that both are connected to the upper part of the shoe without being directly connected to each other.

6. Shoe according to claim 5, **characterized in that** the heel (12) is compression moulded from high-density polyurethane.

7. Shoe according to one of claims 1 to 4, **characterized in that** the bridging element (16) reaches as far as the ball section 14 and overlaps with approximately one third of this.

8. Shoe according to claim 7, **characterized in that** the heel (12) is manufactured from EVA by compression moulding and has a high density and a high modulus of elasticity.

## Revendications

1. Chaussure à semelle (10) qui comporte une section de plante antérieure (14) et un talon (12), le talon (12) ayant une section médiane ouverte sous le talon du pied qui est pontée par un élément de pontage (16), **caractérisée en ce que** l'élément de pontage (14) est rigide.

2. Chaussure selon la revendication 1, **caractérisée en ce que** la section médiane ouverte du talon (12) s'étend aussi loin que le bord avant du talon (12) si bien qu'elle est en forme de U ou de C.

3. Chaussure selon la revendication 1 ou 2, **caractérisée en ce que** la section de bord de l'élément de pontage chevauche le bord interne du talon (12).

4. Chaussure selon la revendication 3, caractérisée en ce le chevauchement est d'une largeur d'approximativement 1 cm uniquement.

5. Chaussure selon l'une des revendications 1 à 4, **caractérisée en ce que** la section de plante antérieure (14) de la semelle (10) est séparée du talon (12) et **en ce que** les deux sont connectés à la partie supérieure de la chaussure sans être directement connectés l'une à l'autre.

6. Chaussure selon la revendication 5, **caractérisée en ce que** le talon (12) est en polyuréthane haute densité moulé par compression.

7. Chaussure selon l'une des revendications 1 à 4, **caractérisée en ce que** l'élément de pontage (16) s'étend aussi loin que la section de plante antérieure (14) et chevauche celle-ci sur approximativement un tiers.

8. Chaussure selon la revendication 7, **caractérisée en ce que** le talon (12) est fabriqué en EVA par moulage par compression et a une haute densité ainsi qu'un module d'élasticité élevé.
